# EUROPÄISCHE PATENTSCHRIFT

(11) **EP 0 620 801 B1**
(45) Veröffentlichungstag und Bekanntmachung des Hinweises auf die Patenterteilung: **17.09.1997**
(21) Anmeldenummer: 94900801.5
(22) Anmeldetag: 10.11.1993
(51) Int. Cl.: B66C 5/06, B66C 5/08, B66C 19/00

(54) **BRÜCKENKRAN**
GANTRY CRANE
PONT-GRUE

(30) Priorität: 11.11.1992 DE 4238096; 02.02.1993 DE 4302894
(43) Veröffentlichungstag der Anmeldung: 26.10.1994
(73) Patentinhaber: Liebherr-Werk Nenzing Ges.mbH., 6710 Nenzing (AT)
(72) Erfinder: LÄNGE, Walter, D-6713 Ludesch (AT)
(74) Vertreter: Laufhütte, Dieter, Dr.-Ing.
(86) Internationale Anmeldenummer: EP9303153
(87) Internationale Veröffentlichungsnummer: WO9411292

(56) Entgegenhaltungen:
- DE-A- 1 962 228
- DE-C- 200 585
- FR-A- 1 512 552
- GB-A- 1 558 520
- US-A- 3 244 297
- US-A- 3 414 143
- US-A- 3 486 641
- US-A- 3 696 947
- THE MARINE ENGINEER AND NAVAL ARCHITECT Bd. 86, Nr. 1042 , Januar 1963 , MAIDSTONE Seite 3-5 'the bulk paper reel carrier " besseggen " built specifically for a long - term time - charter has three munck rolling portal cranes for rapid cargo handling'
- THE MARINE ENGINEER AND NAVAL ARCHITECT Bd. 86, Nr. 1042 ,January 1963 , MAIDSTONE Seite 3-5 'the bulk paper reel carrier " besseggen " built specifically for a long - term time - charter has three munck rolling portal cranes for rapid cargo handling'

## Beschreibung

Die Erfindung betrifft einen Brückenkran, insbesondere Schiffsbrückenkran, mit einer Brücke, die zwei parallel verlaufende, die Fahrbahn für einen Laufkran bildende Querträger aufweist, nach dem Oberbegriff des Patentanspruchs 1.

Derartige Brückenkrane werden beispielsweise auf Hochseeschiffen aufgebaut. Der Kran wird in der Regel zum Umschlag von Containern, Schüttgütern und Holzprodukten eingesetzt. Zur schnelleren Entladung der Schiffe werden häufig zumindest zwei solcher Brückenkrane eingesetzt.

Aus der US-A-3 244 297 sowie aus "The Marine Engineer and Naval Architect", Band 86, Nr. 1042, Januar 1963, Maidstone Seite 3 - 5 sind bereits Brückenkrane mit Querträgern bekannt, an deren Enden jeweils anklappbare Seitenteile zur wahlweisen Verlängerung der Fahrbahn angelenkt sind, wobei die Seitenteile von der Stellung, in der sie mit den Querträgern fluchten, um 90° in ihre Ruheposition klappbar sind, in der ihre Spitzen in Richtung auf den jeweils anderen Querträger weisen. Außerdem ist es aus der US-A-3 244 297 auch bekannt, die angelenkten Seitenteile in andere bevorzugte Ruhepositionen zu klappen, insbesondere parallel zu den Stützen oder aufliegend auf der Oberseite der Querträger.

Aus der DE-A-1 962 228 ist weiterhin ein Brückenkran bekannt, bei dem die angelenkten Seitenteile in eine Ruheposition klappbar sind, in der sie jeweils derart senkrecht zu den Querträgern angeordnet sind, daß ihre Spitzen von den Querträgern wegweisen.

Weiterhin ist es aus der US-A-3 414 143 ist es bereits bekannt, ungleiche Bodengegebenheiten durch unterschiedlich lange, die Brücke des Brückenkrans abstützende Stützen auszugleichen.

Aus der US-A-3 486 641 ist bereits ein Brückenkran mit einem Ausleger bekannt, wobei der Ausleger in eine Ruheposition klappbar ist, so daß der Ausleger in Verlängerung der Stützen des Brückenkrans verläuft.

Aus der US-A-1 558 520 ist schließlich ein Brückenkran mit einem austeleskopierbaren Ausleger bekannt.

Nach innen verschwenkbare Seitenteile haben den Vorteil, daß der Brückenkran auch dann schon in Arbeitsposition gebracht werden kann, wenn sperriges Gut, beispielsweise Container, unmittelbar neben ihm aufgeschichtet sind. Nachteilig an dieser Lösung ist jedoch, daß eine Kollisionsgefahr der beiden Seitenteile besteht, was eine längere Bereitstellungszeit des Brückenkrans aus seiner Ruheposition zur Folge hat. Außerdem können die beiden Seitenteile nicht zugleich vollständig um 90° verschwenkt werden, da das zuerst eingeschwenkte Seitenteil das komplette Einschwenken des anderen Seitenteils verhindert.

Aufgabe der vorliegenden Erfindung ist es daher, einen gattungsgemäßen Brückenkran derart weiterzubilden, daß eine Kollision der verschwenkbaren Seitenteile vermieden wird.

Ausgehend von einem gattungsgemäßen Brückenkran wird diese Aufgabe durch die kennzeichnenden Merkmale des Patentanspruchs 1 gelöst. Gemäß der erfindungsgemäßen Lösung sind die Querträger im Verhältnis zueineander unterschiedlich hoch angeordnet, so daß die Seitenteile in ihrer Ruheposition übereinander und damit kollisionsfrei angeordnet sind. Ein Höhenausgleich der unterschiedlich hohen Querträger erfolgt vorzugsweise dadurch, daß der Laufkran seitliche, jeweils die fahrwerketragende Wandteile hat, die in ihrer Höhe derart an die Höhe der Querträger angepaßt ist, daß der Laufkran im Wesentlichen waagerecht angeordnet ist.

Auf dem Laufkran kann eine Laufkatze verfahrbar angeordnet sein, die eine Entladeanordnung trägt.

Die Seitenteile können hydraulisch oder elektrisch, d.h. über einen entsprechenden Elektromotor, von ihrer Ruheposition in die Stellung, in der sie mit den Querträgern fluchten, klappbar sein. Die Seitenteile können teleskopierbar sein.

Weitere Einzelheiten und Vorteile der Erfindung werden anhand eines in der Zeichnung dargestellten bevorzugten Ausführungsbeispiels näher erläutert. Es zeigen:
- Fig. 1:: eine perspektivische Darstellung einer Ausführungsform des erfindungsgemäßen Brückenkrans in Betriebsposition und
- Fig. 2:: den Brückenkran gemäß Fig. 1 in Ruheposition.

Der in Fig. 1 dargestellte Brückenkran 10 ist längs zu einem Schiffsladeraum 12 verfahrbar angeordnet. Der Brückenkran 10 besteht zunächst aus den Portalen 14 und 16, bei dem Fahrträger und Stützen von der Seite gesehen eine U-Form bilden. Die jeweiligen Enden der Stützen dieser Portale sind über Querträger 18 und 20 verbunden. Die Querträger 18 und 20 bilden gleichzeitig die Fahrbahn für einen Laufkran 30.

Zur Verlängerung der Fahrbahn sind Seitenteile 22 und 24 jeweils an den Enden des Querträgers 20 und Seitenteile 26 und 28 jeweils an den Enden des Querträgers 18 angelenkt. In der in Fig. 1 dargestellten Betriebsposition fluchten die Seitenteile 22, 24 bzw. 26, 28 mit den Querträgern 20 und 18, so daß eine entsprechend verlängerte Fahrbahn für den Laufkran 30 gebildet ist. Der Laufkran kann also in Doppelpfeilrichtung b entlang der so gebildeten Fahrbahn verfahren werden, während das Portal entlang der Doppelpfeilrichtung a verfahren werden kann.

In der hier dargestellten Ausführungsform sind die Stützen der Portale 14 und 16 für die Querträger 18 und 20 verschieden lang, so daß die parallelen Querträger 18 und 20 verschieden hoch angeordnet sind. Dies wird insbesondere deutlich aus der Fig. 2. Aufgrund der verschieden hohen Anordnung der Querträger 18 und 20 ist es problemlos möglich, die Seitenteile 22, 24 bzw. 26 und 28 um 90° in ihre Ruheposition zu verschwenken, wobei in der Ruheposition die jeweiligen Spitzen 42, 44 bzw. 46 und 48 der Seitenteile 22, 24 bzw. 26, 28 in Richtung des gegenüberliegenden Querträgers 18 bzw. 20 ausgerichtet sind. Wie in Fig. 2 dargestellt kann aufgrund der verschieden hohen Querträger das Seitenteil 22 in der Ruheposition oberhalb dem Seitenteil 26 angeordnet sein, während das Seitenteil 24 oberhalb des Seitenteils 28 angeordnet ist.

Damit der Laufkran 30 waagerecht ausgerichtet ist, sind die Seitenwandteile 34 bzw. 36 des Laufkrans, die jeweils die Fahrwerke für den Laufkran aufnehmen, verschieden hoch ausgebildet. Wie den Fig. 1 und 2 zu entnehmen ist, wird durch die verschieden hohe Bauweise die unterschiedliche Höhe der Querträger 18 bzw. 20 ausgeglichen.

Auf dem Laufkran 30 ist in Doppelpfeilrichtung c verschiebbar eine Katze 32 gelagert. Die Katze 32 trägt eine Entladeanordnung 38, die im dargestellten Ausführungsbeispiel zur Aufnahme von Containern 40 dient. Die Container 40 sind mit der Entladeanordnung 38 in Doppelpfeilrichtung d bzw. Doppelpfeilrichtung e verfahr- bzw. verschwenkbar.

Die Seitenteile 22, 24, 26 und 28 können in hier nicht näher dargestellter Art und Weise teleskopierbar sein.

Eine alternative Ausführungsform, die in den Figuren nicht näher dargestellt ist, kann zwei gleich hohe Querträger umfassen. In diesem Fall ist aber beispielsweise der Querträger 18 vergleichsweise kürzer ausgebildet als der Querträger 20. Dafür sind die Seitenteile 26 bzw. 28 etwas länger ausgebildet als die Seitenteile 22 bzw. 24. In der Ruheposition liegen dann die Seitenteile nicht mehr übereinander, wie in dem anhand der Figur dargestellten Ausführungsbeispiel zuvor erläutert. In diesem Fall liegen die Seitenteile in der Ruheposition nebeneinander.

## Patentansprüche

1. Brückenkran, insbesondere Schiffsbrückenkran, mit einer Brücke, die zwei parallel verlaufende, die Fahrbahn für einen Laufkran bildende Querträger aufweist, an den jeweils anklappbare Seitenteile zur wahlweisen Verlängerung der Fahrbahn angelenkt sind, wobei die Seitenteile (22, 24; 26, 28) von der Stellung, in der sie mit den Querträgern (20,18) fluchten, um 90° in ihre Ruheposition klappbar sind, in der ihre Spitzen (42,44;46,48) in Richtung auf den jeweils anderen Querträger (18, 20) weisen,
dadurch gekennzeichnet,
daß die Querträger (18, 20) im Verhältnis zueinander unterschiedlich hoch angeordnet sind, so daß die Seitenteile (22, 24; 26, 28) in ihrer Ruheposition übereinander angeordnet sind.

2. Brückenkran nach Anspruch 1, dadurch gekennzeichnet, daß der Laufkran (30) seitliche, jeweils die Fahrwerke tragende Wandteile (34, 36) hat, die in ihrer Höhe derart an die Höhe der Querträger (20, 18) angepaßt ist, daß der Laufkran (30) im wesentlichen waagrecht angeordnet ist.

3. Brückenkran nach einem der Ansprüche 1-2, dadurch gekennzeichnet, daß auf dem Laufkran (30) eine Laufkatze (32) verfahrbar angeordnet ist, die eine Entladeanordnung (38) trägt.

4. Brückenkran nach einem der Ansprüche 1-3, dadurch gekennzeichnet, daß die Seitenteile (22, 24; 26, 28) hydraulisch oder elektrisch von ihrer Ruheposition in die Stellung, in der sie mit den Querträgern (20, 18) fluchten, klappbar sind.

5. Brückenkran nach einem der Ansprüche 1-4, dadurch gekennzeichnet, daß die Seitenteile (22, 24; 26, 28) teleskopierbar sind.

## Claims

1. A gantry crane, in particular a ship's gantry crane, with a gantry that has two cross girders (20, 18) forming the runway for a travelling crane whereon there are articulated side parts (22, 24; 26, 28) which can be respectively folded for the selectable extension of the runway, wherein the side parts (22, 24; 26, 28) can be folded from the position wherein they are aligned with the cross girders (20, 18) through 90° into their rest position wherein their tips (42, 44; 46, 48) point in the direction towards the respective other cross girder (18, 20),
characterized in that
the cross girders (18, 20) are arranged at different levels in relation to one another, so that the side parts (22, 24; 26, 28) are arranged in their rest position on top of one another.

2. A gantry crane according to claim 1, characterized in that the travelling crane (30) has wall portions (34, 36) respectively carrying the travelling mechanisms which are adapted in their height to the height of the cross girders (20, 18) in such a way that the travelling crane (30) is arranged substantially horizontally.

3. A gantry crane according to one of claims 1 to 2, characterized in that a travelling crab (32), which carries an unloading arrangement (38), is disposed for displacement on the travelling orane (30).

4. A gantry crane according to one of claims 1 to 3, characterized in that the side parts (22, 24; 26, 28) can be folded hydraulically or electrically from their rest position into the position wherein they are aligned with the cross girders (20, 18).

5. A gantry crane according to one of claims 1 to 4, characterized in that the side parts (22, 24; 26, 28) are telescopable.

## Revendications

1. Pont-grue, en particulier pont-grue pour navires, comportant un pont qui présente deux supports transversaux s'étendant en parallèle et formant la piste de déplacement d'un pont roulant, des pièces latérales basculantes étant articulées sur ces supports transversaux pour prolonger à volonté la piste de déplacement, les pièces latérales (22, 24; 26, 28) pouvant être rabattues de 90° jusque dans leur position de repos depuis la position dans laquelle elles sont alignées sur les supports transversaux (20, 18), et dans leur position de repos, leurs pointes (42, 44; 46, 48) sont dirigées chacune vers l'autre support transversal (18, 20),
caractérisé en ce que
les supports transversaux (18, 20) sont disposés chacune à une hauteur différente, de telle sorte que les pièces latérales (22, 24; 26, 28) sont disposées l'une au-dessus de l'autre lorsqu'elles sont dans leur position de repos.

2. Pont-grue selon la revendication 1, caractérisé en ce que le pont roulant (30) présente des parties de parois latérales (34, 36) portant chacune les mécanismes de déplacement, et dont la hauteur est adaptée à la hauteur des supports transversaux (20, 18) de telle sorte que le pont roulant (30) soit disposé essentiellement à l'horizontale.

3. Pont-grue selon l'une des revendications 1 ou 2, caractérisé en ce qu'une cage de roulement (32) qui porte un dispositif de déchargement (38) est disposée sur le pont roulant (30) de manière à pouvoir s'y déplacer.

4. Pont-grue selon l'une des revendications 1 à 3, caractérisé en ce que les pièces latérales (22, 24; 26, 28) peuvent être rabattues hydrauliquement ou électriquement depuis leur position de repos jusque dans la position dans laquelle elles sont alignées sur les supports transversaux (20, 18).

5. Pont-grue selon l'une des revendications 1 à 4, caractérisé en ce que les pièces latérales (22, 24; 26, 28) sont télescopiques.
